# EUROPÄISCHE PATENTSCHRIFT

(11) **EP 2 314 516 B1**
(45) Veröffentlichungstag und Bekanntmachung des Hinweises auf die Patenterteilung: **16.04.2014**
(21) Anmeldenummer: 10012549.1
(22) Anmeldetag: 30.09.2010
(51) Int. Cl.: B65D 6/08, B65D 85/34

(54) **Flechtkorb mit Innenschale für hygienische Anforderungen**
Woven basket with interior lining for hygienic purposes
Panier tressé doté d'une coque intérieure pour des besoins hygiéniques

(30) Priorität: 23.10.2009 DE 202009014355 U
(43) Veröffentlichungstag der Anmeldung: 27.04.2011
(73) Patentinhaber: dekorit Korbwaren GmbH, 63741 Aschaffenburg (DE)
(72) Erfinder: Friedrich, Harrald, 63877 Sailauf (DE)
(74) Vertreter: Pöhner, Wilfried Anton

(56) Entgegenhaltungen:
- EP-A2- 0 224 908
- DE-A1- 3 019 897
- GB-A- 2 314 311
- GB-A- 191 115 535
- US-A- 2 124 217
- US-A- 3 181 721
- US-A1- 2003 077 363

## Beschreibung

Die Erfindung bezieht sich auf einen Flechtkorb zur Aufnahme von Lebensmitteln und anderen Waren mit besonderen hygienischen Erfordernissen, gemäß dem Oberbegriff des Anspruchs 1.

Flechtkörbe zur Aufnahme von Gegenständen aller Art sind seit sehr langer Zeit bekannt. Sie wurden insbesondere in der Landwirtschaft und im Gartenbau genutzt, da für diesen Zweck an den Rändern der Wege Bäume wie z.B. die Korbweide (Salix viminalis) gepflanzt wurden, denen auch in hohem Alter in recht kurzer Zeit zahlreiche relativ dünne, relativ lange und biegsame, aber zähe Äste, die sog. "Weidenruten" nachwachsen, die zumeist alljährlich geerntet werden können, ohne dass der Baum Schaden nimmt.

Das damit erstellte Flechtwerk besteht zumeist aus parallel verlaufenden, nicht gebogenen Weidenruten, die zueinander beabstandet sind. Die Zwischenräume werden durch weitere Weidenruten gefüllt, die etwa im rechten Winkel zu diesen ausgerichtet sind und in einer wellenförmigen Linie abwechselnd auf der einen und auf der anderen Seite der parallelen Ruten verlaufen. Die jeweils benachbarte, wellenförmige Rute ist gegensinnig um die parallelen Ruten geschlungen, so dass auf beiden Seiten der parallelen, nicht gebogenen Weidenruten die quer dazu verlaufenden Ruten bogenförmig aufliegen. Insgesamt ergibt sich aus einer im Detail relativ unebenen Struktur im Größeren gesehen eine durchgehende Fläche, die von den nach außen weisenden Kuppen der Bögen der wellenförmig verlaufenden Weidenruten gebildet wird.

Viele dieser Weidenkörbe oder Flechtkörbe weisen ein in seiner groben Struktur ebenes Bodenflechtwerk auf, an das meist nahezu senkrechte Flechtwände angeflochten sind, indem Ruten aus dem Bodenflechtwerk an dessen Stirnkanten herausgeführt und dort abgewinkelt werden, so dass sie als parallel verlaufende und nicht weiter gewendelte Träger für die Seitenwände dienen.

Wesentliche Vorteile dieser Körbe sind, dass ihr Material relativ kostengünstig ist und dass sie im Verhältnis zu ihrer Tragfähigkeit ein geringes Eigengewicht haben.

Nachteilig ist, dass insbesondere kleinere Gegenstände, die relativ druckempfindlich sind, wie z.B. Kirschen, nur an drei Punkten auf dem Bodenflächenwerk aufliegen und dadurch in diesen drei Punkten überlastet werden, insbesondere, wenn die Kirschen in mehreren Lagen im Korb abgelegt werden und daher auf die unterste Lage ein zusätzlicher Druck ausgeübt wird. An dieser Stelle kann die punktuell überlastete Außenhaut der Kirschen leicht platzen, so dass Fruchtsaft austritt und sich in dem Bodenflechtwerk festsetzt.

Das führt nicht nur zur Fäulnis der verletzten Kirsche, sondern auch zu einem Fäulnisprozess des im Bodenflechtwerk abgelagerten Fruchtsaftes. Diese Fäulnisprozesse bilden einen Nährboden für Insekten sowie Bakterien. Deren Stoffwechselprodukte oder von denen abgesonderte Zellen lagern sich auch an den unverletzten Früchten an und schränken deren Genießbarkeit zumindest ein oder sorgen im ungünstigsten Fall auch für deren beschleunigten Zerfall.

Des Weiteren führen die faulenden und gärenden Fruchtsaftreste oder andere Flüssigkeiten im Bodenflechtwerk auch zu dessen Korrosion und damit zu dessen vorzeitigem Zerfall.

Diesen Nachteil beschreibt auch das Gebrauchsmuster DE 1 689 933 bei Weidenkörben für Kartoffeln. Das Problem der "kurzen Haltbarkeit der aus Weiden gefertigten Böden veranlasste den Erfinder, statt eines Bodens aus Weidengeflecht, Drähte als Boden einzusetzen. Derartige Drähte sind jedoch im Vergleich zu Weidenruten relativ schwer und relativ teuer, insbesondere dann, wenn sie mit einer korrosionsgeschützten Oberfläche - wie z.B. einer Chromschicht - versehen sind, oder wenn sie sogar aus rostfreiem Stahl gefertigt sind.

Ein weiterer Nachteil dieser Körbe ist, dass sie weder so solide sind, wie ein vollständig aus Draht bestehender Korb, noch so leicht sind und ein so naturnahes Image haben, wie ein vollständig aus Weidenruten oder anderen Naturfasern geflochtener Korb.

Eine anderer Versuch, Flüssigkeiten und andere Verschmutzungen vom Eindringen in das Bodenflechtwerk abzuhalten, ist das Einlegen von Papier- oder Papp-Stücken oder auch von Abschnitten einer Kunststofffolie oder eines anderen, etwa plattenförmigen Materials. Selbst wenn diese Materialabschnitte flüssigkeitsundurchlässig sind, so schützen sie das Bodenflechtwerk dennoch nicht vor der Korrosion wegen Feuchtigkeit, da schon bei einer ganz geringen Neigung des Korbes Flüssigkeit über den Rand der Materialabschnitte läuft und von dort aus in das Bodenflechtwerk hineintropft oder an der Unterseite des eingelegten Materials entlang kriecht, bis sie an einer anderen Stelle in das Flechtwerk abtropft.

Aus dem Dokument DE 3019897A1 ist ein quaderförmiger Flechtkorb bekannt, der an der Oberseite über einen Deckel verschließbar ist. Das Flechtwerk besitzt die vorgeschilderten Nachteile, im Hinblick auf die auftretenden Verunreinigungen.

Die US 3 181 821A offenbart bereits, eine aus Brettern aufgebaute Kiste, die im unteren Eckbereich beidseitig mit in Längsrichtung verlaufenden Schlitzen versehen ist. In diese Kisten sind gefaltete und aus Papier oder Pappe bestehende Innenschalen eingesetzt, die im Bereich der Durchlässe der Holzkiste mit Perforationen mit dem erklärten Ziel der Schaffung und Verbesserung von Luftzirkulationen. Aufgrund der Perforationen ist eine gründliche Reinigung nicht möglich, sodass erhöhte Anforderungen an die Hygiene nicht erfüllt werden.

Auf diesem Hintergrund hat sich die Erfindung die Aufgabe gestellt, für Flechtkörbe eine Schutzmaßnahme für das Bodenflechtwerk und zumindest den unteren Teil der daran anschließenden Flechtwände zu entwickeln, die austretende Flüssigkeiten zuverlässig vom Flechtwerk fern hält und die eine leichte Reinigung ermöglicht, so dass auch den erhöhten hygienischen Anforderungen entsprochen werden kann, die an Behälter für Lebensmittel gestellt werden.

Gelöst wird diese Aufgabe durch die in Anspruch 1 angegebenen Merkmale.

Der Vorteil einer solchen Schale ist, dass sie nicht nur in ihrer Fläche Flüssigkeiten von dem darunter liegenden Flechtwerk abhält, sondern, dass sie auch hochviskose Flüssigkeiten, wie z.B. Fruchtsäfte daran hindert, in das Bodenflechtwerk oder die seitlichen Flechtwände einzudringen, da sie diese Flüssigkeiten wie eine Wanne auffängt. Ein weiterer Vorteil ist, dass Staub, Mehle, Fette, Krümel oder einzelne Fasern, wie z.B. Teile von Maiskolben oder bestimmten Nüssen vom Flechtwerk ferngehalten werden, so dass sich dort kein Nährboden ausbildet, der die Grundlage für das Wachstum von unerwünschten Bakterien oder anderen unwillkommenen Lebewesen wäre.

Da die Innenschale bei voller Nutzung des Flechtkorbes nur unwesentlich sichtbar ist, beeinträchtigt sie die rustikale und naturnahe Wirkung des Flechtkorbes nach außen hin nicht. Die Schale kann deshalb aus einem Material gefertigt werden, das beständig gegen die darin lagernden Lebensmittel ist, insbesondere beständig gegen evtl, daraus austretende Flüssigkeiten.

Da die Innenschale in aller Regel aus dem Flechtkorb leicht herausnehmbar ist, kann sie auch schnell gereinigt werden, so dass sie selbst erhöhten hygienischen Anforderungen genügt.

In einer bevorzugten Ausführungsform decken die Schalenwände die gesamte Fläche der Flechtwände ab. Als eine weitere Variante kann an den oberen Rand der Schalenwände eine zusätzliche Verstärkung angeformt werden. Wenn der Rand mit dieser zusätzlichen Verstärkung nach innen eingebogen ist, wird dadurch das Herausnehmen der Schale aus dem Korb erleichtert.

Alternativ kann aber auch an den oberen Rand der Schalenwände eine zusätzliche, über den Rand der Flechtwand hinweg nach außen hin weisende Abkantung angeformt ist. Wenn diese Abkantung parallel zur Unterseite der Innenschale ausgerichtet ist, wird dadurch die Schale stabilisiert und eventuelle Differenzen zwischen der Größe des Korbes und der Größe der Schale werden elegant überbrückt.

In einer weiteren Ausführungsvariante sind die Kanten der Innenschale nach innen hin abgerundet, so dass auch dieser Bereich einfach und effizient gereinigt werden kann. Die Übergange von der Unterseite der Innenschale zu den seitlichen Schalenwänden und die Übergänge von einer Schalenwand zu den benachbarten Schalenwänden verlaufen also stetig, wobei auf jedem Punkt der Übergangsfläche ein Mindestwert für den Radius der Krümmung eingehalten wird.

Da die Reinigung zumeist manuell erfolgen wird - z.B. mit einem Putzlappen - schlägt die Erfindung in einer weiter verfeinerten Variante vor, dass der Mindestwert des Radius der Krümmung etwa dem Radius der Krümmung einer Fingerkuppe einer menschlichen Hand entspricht. Dann kann z.B. ein mit einem Putzlappen bewehrter Zeigefinger entlang der gekrümmten Übergänge zwischen den Flächen der Innenschale bewegt werden und säubert diese Bereiche meist schon mit einer einzigen Bewegung zufrieden stellend und ohne Verunreinigungen zu hinterlassen.

Ein weiterer Vorteil der Innenschale ist, dass sie mit einer durchgehend ebenen Grundfläche versehen werden kann. Mit ihrer ebenen Unterseite liegt die Innenschale dann auf den nach oben ragenden Bögen der wellenförmigen Ruten auf. Der Vorteil ist, dass den in der Innenschale lagernden Früchten dann eine durchgehende Fläche als Auflage dient, dank derer dann größerer Auflagefläche der spezifische Druck auf die Früchte geringer ist, als wie bei direkter Berührung des unebenen Bodenflechtwerkes. Dadurch wird das Risiko des Platzens oder einer anderen Beschädigung von druckempfindlichen Früchten und anderen druckempfindlichen Waren erheblich reduziert.

Insbesondere dann, wenn die Innenschale aus einem transparenten Kunststoff besteht, stört sie das vorteilhafte, naturnahe Aussehen der Flechtkörbe als Präsentationsbehälter für Lebensmittel, insbesondere biologische Lebensmittel, praktisch nicht.

Die Erfindung bevorzugt, dass die gesamte, nach innen weisende Fläche des Bodenflechtwerks von der Innenschale bedeckt wird und dass die Seitenwände der Innenschale sich zumindest über den unteren Streifen der an das Bodenflechtwerk anschließenden Flechtwände erstrecken.

In einer sehr einfachen Ausführungsform ist in einen Flechtkorb eine einzige Innenschale eingelegt, deren Schalenwände an allen Flechtwänden anliegen und zumindest deren unteren Bereich nach innen hin abdecken. In dieser einfachen Ausführungsform ist die Außenseite der Innenschale komplementär zum inneren Bereich des Flechtkorbes geformt. Dabei verläuft sie in aller Regel jedoch über die nach außen weisenden Bögen der gewellten Ruten des Flechtwerkes "geradeaus" hinweg, so dass die Innenfläche der Innenschale glatt ist. Die komplementäre Form bezieht sich nur auf die großen Abmessungen des Flechtwerkes und ignoriert die Unebenheiten durch die einzelnen Ruten des Flechtwerkes. Dadurch entsteht eine glatte Form, die die Reinigung der Innenschale erheblich vereinfacht.

Auch die Anpassung an verschiedene Exemplare eines Flechtkorbes mit etwa gleicher Länge und gleicher Breite, jedoch im Einzelnen etwas schwankenden Abständen zwischen den wellenförmig verlaufenden Ruten wird dadurch einfach ermöglicht.

Eine häufig vorkommende Variante eines Flechtkorbes ist ein rechteckiges Bodenflechtwerk, an dessen Außenkanten wenigstens auf drei oder auf vier geraden Abschnitten Flechtwände etwa senkrecht errichtet sind. Für derartige Flechtkörbe ist auch die Innenschale rechteckig.

Im einfachsten Fall füllt eine einzige Flechtschale den Flechtkorb aus. Alternativ ist es jedoch auch sinnvoll, mehrere, aneinandergrenzende Innenschalen in einen einzigen Korb einzulegen, die zumindest einen großen Teil des Bodenflechtwerkes bedecken. Am sinnvollsten ist es jedoch im Sinne der Aufgabenstellung, dass diese Innenschalen die gesamte Fläche des Bodenflechtwerkes schützend abdecken. Das wird am besten dann erreicht, wenn die verschiedenen Innenschalen mosaikartig die gesamte Fläche ausfüllen.

In einer sinnvollen Variante weisen alle Innenschalen gleiche Abmessungen auf und die Länge und die Breite des Bodenflechtwerkes ist ein gradzahliges Vielfaches der Schalenlänge und der Schalenbreite. Dann dienen die eingelegten Innenschalen zur Entnahme von Portionen aus dem großen Korb. In einer Variante können diese Innenschalen als einmal verwendbares Teil mit dem Inhalt zusammen herausgenommen werden, z.B. weiter verkauft werden oder mit einem Pfandbeleg nach Benutzung wieder zurückgegeben werden.

In einer anderen Variante dient die Aufteilung in Teilschalen nur der erleichterten Entnahme und der vereinfachten Reinigung.

In einer weiteren Ausführungsvariante ist an wenigstens einer Schalenwand wenigstens eine Rastnase angeordnet, die zwischen zwei Ruten einer Flechtwand eingreift. Da in der Regel die Ruten relativ schmal im Verhältnis zu den Abmessungen der Seitenwand sind, kann eine standardisierte Rastnase auch bei nicht ganz identischen Flechtwänden immer noch dafür sorgen, dass die eingelegte Innenschale auch bei abrupten Bewegungen durch die Rastnase zwischen zwei Ruten gehalten wird.

Als eine andere Alternative für einen besseren Halt der Schale im Flechtkorb empfiehlt die Erfindung, dass in wenigstens eine Schalenwand wenigstens eine nach außen weisende Auswölbung eingeformt wird. Zusammen mit der Elastizität der Schalenwände stemmt sich diese Auswölbung gegen eine Flechtwand und verkeilt dadurch die Schale im Korb. Ähnlich wirkt eine nach außen weisende, elastische Lasche, die an die Außenseite einer Schalenwand angeformt ist.

In einer anderen Ausführungsform ist zur Erleichterung der Entnahme der Innenschale wenigstens eine Schalenwand auf einem Teil ihrer Länge nach oben hin zu einem Griffstück verlängert. Es reicht oft aus, wenn dieses Griffstück flächig ist. In einer weiteren Verfeinerung kann es auch eine Öffnung enthalten, in welche z.B. ein Finger eingeführt werden kann, um eine größere Zugkraft für die Entnahme ausüben zu können.

Generell empfiehlt die Erfindung, dass das Material der Innenschale elastisch ist, weil dadurch das Herausnehmen der Innenschale aus dem Flechtkorb vereinfacht wird. Dafür ist ein entsprechend dünnes Material erforderlich, was auch den Vorteil einer Kostenreduzierung mit sich bringt.

Das Material der Innenschale sollte jedoch nicht so dünn dimensioniert werden, dass sich die nach oben gewölbten Abschnitte der Ruten soweit in den Inhalt des Flechtkorbes hineindrücken, dass er beschädigt wird. Ein Vorschlag für die Mindeststärke ist, dass sich auch bei maximaler Beladung der Innenschale deren Unterseite an der Stelle, wo sie auf dem nach oben gewölbten Abschnitt einer Rute des Bodenflechtwerkes aufliegt, nur mit einem Krümmungsradius von wenigstens dem fünffachen Radius der Rute krümmt.

Falls eine noch geringere Materialstärke gewählt wird, sollten in die Unterseite der Innenschale Versteifungsprofile eingeformt sind, deren Oberfläche und deren Übergang zur Unterseite in allen Bereichen einen Mindestwert des Krümmungsradius nicht unterschreiten. Dadurch bleibt trotz der "Unebenheit" durch die Versteifungsprofile eine einfache und daher sichere Reinigung der Schale weiterhin möglich.

Als weitere Option wird vorgeschlagen, dass an die Oberkante einer Schalenwand mittels eines Filmscharniers ein schwenkbarer Deckel angeformt wird. Das Filmscharnier wird durch eine deutliche Verdünnung des Materials auf einer graden Linie im Verhältnis zu den benachbarten Flächen gebildet. Alternativ kann mittels eines anderen Scharniers ein separater Deckel schwenkbar an der Schalenwand befestigt werden.

Die Erfindung bevorzugt, dass die Innenschale aus einem transparenten Kunststoff gefertigt wird, der auch bei einer teilweisen Entleerung der Innenschale den Flechtkorb mit seinem Bodenflechtwerk sichtbar macht.

Alternativ ist es jedoch auch denkbar, die Innenschale aus Blech herzustellen oder aus einer Metallfolie zu formen oder Pappe zu verwenden. Metallfolie ist insbesondere dann interessant, wenn sie einstückig ist. Dann kann sie durch einen einzigen Pressvorgang zu einer Schale geformt werden. Diese Schalen sind dann für eine mehrfache Verwendung geeignet, wenn gewisse Unebenheit der Fläche wie leichte Beulen oder Falten in Kauf genommen wird. Dann ist die Schale - ebenso wie der umgebende Korb - im Verhältnis zu ihren Abmessungen, relativ leichtgewichtig.

Für Anwender, die auf eine besondere Schonung der Ressourcen achten, könnte die nicht ganz ebene Oberfläche einer mehrfach verwendeten Innenschale aus Metallfolie sogar das positive Merkmal des tatsächlichen Nachweises einer mehrfachen Verwendung sein.

Mit dem Gedanken einer ressourcenschonenden Ausführung der Innenschale vereinbar ist es auch, die Innenschale aus Pappe herzustellen, also vor allem Zellstoff zu verwenden. Wenn dieser Zellstoff aus recyceltem Material stammt und nicht gebleicht ist, so wird er durch seine Farbgebung und deren ungleichmäßige Verteilung diese Wiederverwertung auch nach außen erkennen lassen. Um diesen Eindruck nicht zu verdecken und um den hygienischen Anforderungen zu entsprechen, ist es sinnvoll, die Schaleninnenfläche mit einem Kunststoffüberzug zu versehen. Dann werden Fruchtsäfte und andere Verunreinigungen aufgefangen und die Schale kann gereinigt werden. Auch hier ist eine Mehrfachverwendung möglich.

Im Folgenden sollen weitere Einzelheiten und Merkmale der Erfindung anhand eines Beispiels näher erläutert werden. Dieses soll die Erfindung jedoch nicht einschränken, sondern nur erläutern. Es zeigt in schematischer Darstellung:
- Figur 1: Perspektivische Darstellung eines Flechtkorbes mit eingelegter, transparenter Innenschale.

In Figur 1 ist ein Flechtkorb gezeigt, der aus einem horizontalen, etwa plattenförmigen Bodenflechtwerk 1 besteht, dass in diesem Ausführungsbeispiel rechteckig ist. An allen seinen vier Außenkanten ist jeweils eine Flechtwand 2 angebunden, indem jeweils einige Ruten aus dem Bodenflechtwerk 1 abgewinkelt sind und als parallele, zueinander beabstandete Ruten dienen, die dann von wellenförmig gekrümmten und quer dazu verlaufenden Ruten umschlungen sind.

In Figur 1 ist sehr gut zu erkennen, wie auch in dem Bodenflechtwerk einige Ruten etwa parallel und mit einem großen Abstand zueinander verlaufen - in Figur 1 parallel zur Schmalseite des Blattes. Senkrecht zu diesen beabstandeten, parallelen Ruten sind weitere Ruten abwechselnd um die Oberseite und dann um die Unterseite geführt, sodass sich durch die Vielzahl der aneinandergereihten, wellenförmig gekrümmten Ruten eine wellenförmige Oberfläche des Bodenflechtwerkes ergibt.

In Figur 1 ist gut nachvollziehbar, dass diese Struktur im Verhältnis zu ihren Abmessungen relativ wenige Weidenruten aufweist und deshalb zwar ein günstiges Verhältnis zwischen der mechanischen Belastbarkeit und dem Gesamtgewicht aufweist, aber auch sehr zahlreiche Zwischenräume, in denen sich heruntergelaufene Flüssigkeit und heruntergefallene kleine Festkörper sehr leicht verfangen können und sich dann innerhalb der zahlreichen, winkelförmig zulaufenden Zwischenräume gut verhaken können und dadurch einen Nährboden für Bakterien und andere, kleine Lebewesen bilden können. Insbesondere kann sich in diesen keilförmigen Hohlräumen auch eine Flüssigkeit durch die Kapillarwirkung sehr lange halten, sodass sie die beiden Ruten relativ schnell angreifen kann.

In Figur 1 ist deshalb als Schutz des Bodenflechtwerkes 1 sowie des unteren Teiles der Flechtwände 2 eine Innenschale 3 aus transparentem Kunststoff in den Flechtkorb eingelegt. In Figur 1 ist gut zu erkennen, dass diese Innenschale 3 eine Wanne bildet, die in horizontaler Position Flüssigkeiten sehr gut aufnehmen kann und von dem feuchtigkeitsempfindlichen Flechtwerk fernhält. Da diese Innenschale 3 in der gezeigten Ausführungsform eine ebenen Grundfläche aufweist und aus transparentem Material gefertigt ist, ist von der Grundfläche der Innenschale in Figur 1 fast nichts zu sehen.

Deshalb ist es auch nicht sofort nachvollziehbar, dass die Unterseite 31 als eine Ebene nur auf den Spitzen der bogenförmigen, gewellt verlaufenden Weidenruten aufliegt und auf diese Weise eine glatte Fläche schafft, auf der der Inhalt der Innenschale mit einer sehr viel größeren Berührungsfläche ruht als auf dem wellenförmigen Bodenflechtwerk. Ebenso sind auch die Schalenwände 32, die an den Flechtwänden 2 anliegen, transparent und deshalb nur an ihren Kanten zu erkennen.

Figur 1 zeigt sehr eindrucksvoll, dass die Innenschale 3 in transparenter Ausführung bei erster Betrachtung des Flechtkorbes optisch fast nicht ins Auge fällt und deshalb die beabsichtigte Wirkung des Flechtkorbes kaum beeinträchtigt.

In Figur 1 ist als zusätzliche Ausführungsvariante eingezeichnet, wie Rastnasen 33 an einer Schalenwand 32 angeformt sind, die zwischen zwei Ruten der angrenzenden Flechtwand 2 einrasten. Jeweils drei dieser Rastnasen 33 - in der Mitte sowie links und rechts - verlaufen bis zu dem als dunkle Fläche erkennbaren Zwischenraum zwischen zwei angrenzenden Weidenruten. In Figur 1 ist sehr schön nachvollziehbar, wie durch eine geringfügige Verformung der die Rastnasen 33 tragenden Schalenwand 32 die Rastnasen aus dem Zwischenraum der Weidenruten herausgezogen werden und dadurch die Innenschale 3 freigeben, sodass sie nach oben hin entnommen werden kann.

### Bezugszeichenliste

- 1: Bodenflechtwerk des Flechtkorbes
- 11: Länge des Bodenflechtwerkes 1
- 12: Breite des Bodenflechtwerkes 1
- 2: Flechtwand, an Außenkante des Bodenflechtwerkes 1
- 3: Innenschale, in Flechtkorb eingelegt
- 31: Unterseite der Innenschale 3
- 32: Schalenwand der Innenschale 3
- 33: Rastnase an Schalenwand 32
- 34: Schalenbreite der Innenschale 3
- 35: Schalenlänge der Innenschale 3

## Patentansprüche

1. Flechtkorb zur Aufnahme von Lebensmitteln und anderen Waren mit besonderen hygienischen Erfordernissen, bestehend aus
- einem etwa plattenförmigen Bodenflechtwerk (1) und
- dazu etwa senkrechten Flechtwänden (2), die zumindest an einem Teil der Außenkante des Bodenflechtwerks (1) entlang verlaufen **dadurch gekennzeichnet, dass**
- wenigstens eine Innenschale (3) eingelegt ist, die mit ihrer Unterseite (31) auf dem Bodenflechtwerk 1 aufliegt und
- deren Schalenwände (32) zumindest teilweise an den Flechtwänden (2) anliegen und
- die Innenschale (3) eine ebene Grundfläche aufweist und
- deren Innenfläche glatt ist und
- das Material der Innenschale (3) elastisch ist und/oder dass die Flechtwände (2) biegsame Weidenruten aufweisen und
- die Innenschale (3) eine Wanne zum Auffangen von Flüssigkeiten bildet.

2. Flechtkorb nach Anspruch 1, **dadurch gekennzeichnet, dass** eine einzige Innenschale (3) eingelegt ist, deren Schalenwände (32) an allen Flechtwänden (2) anliegen und zumindest deren unteren Bereich nach innen hin abdecken.

3. Flechtkorb nach einem der vorhergehenden Ansprüche, **dadurch gekennzeichnet, dass** die Schalenwände (32) die gesamte Fläche der Flechtwände (2) abdecken.

4. Flechtkorb nach Anspruch 3, **dadurch gekennzeichnet, dass** an den oberen Rand der Schalenwände (32) eine zusätzliche, nach innen weisende Verstärkung angeformt ist.

5. Flechtkorb nach Anspruch 3, **dadurch gekennzeichnet, dass** an den oberen Rand der Schalenwände (32) eine zusätzliche, über den Rand der Flechtwand (2) hinweg nach außen hin weisende Abkantung angeformt ist.

6. Flechtkorb nach einem der vorhergehenden Ansprüche, **dadurch gekennzeichnet, dass** die Übergange von der Unterseite (31) der Innenschale (3) zu den seitlichen Schalenwänden (32) und die Übergänge von einer Schalenwand (32) zu den benachbarten Schalenwänden (32) stetig verlaufen und ein Mindestwert für den Radius der Krümmung auf jedem Punkt der Übergangsfläche eingehalten wird.

7. Flechtkorb nach Anspruch 3, **dadurch gekennzeichnet, dass** der Mindestwert des Radius der Krümmung etwa dem Radius der Krümmung einer Fingerkuppe einer menschlichen Hand entspricht.

8. Flechtkorb nach einem der vorhergehenden Ansprüche, **dadurch gekennzeichnet, dass** das Bodenflechtwerk (1) und die Unterseite (31) der Innenschale (3) rechteckig sind und mit wenigstens drei der vier geraden Abschnitte der Außenkante des Bodenflechtwerks (1) Flechtwände (2) verbunden sind.

9. Flechtkorb nach einem der vorhergehenden Ansprüche, **dadurch gekennzeichnet, dass** mehrere Innenschalen (3) eingelegt sind, die zumindest einen großen Teil des Bodenflechtwerks (1) bedecken.

10. Flechtkorb nach den Ansprüchen 5 und 6, **dadurch gekennzeichnet, dass**
- alle Innenschalen (3) gleiche Abmessungen aufweisen und
- die Länge (11) und die Breite (12) des Bodenflechtwerks (1) ein gradzahliges Vielfaches der Schalenlänge (35) und der Schalenbreite (34) sind.

11. Flechtkorb nach einem der vorhergehenden Ansprüche, **dadurch gekennzeichnet, dass** an wenigstens einer Schalenwand (32) wenigstens eine Rastnase (33) angeordnet ist, welche zwischen zwei Ruten einer Flechtwand (2) eingerastet ist.

12. Flechtkorb nach einem der vorhergehenden Ansprüche, **dadurch gekennzeichnet, dass** in wenigstens eine Schalenwand (32)
- wenigstens eine nach außen weisende Auswölbung eingeformt ist und/oder
- eine nach außen weisende, elastische Lasche angeformt ist.

13. Flechtkorb nach einem der vorhergehenden Ansprüche, **dadurch gekennzeichnet, dass** wenigstens eine Schalenwand (32) auf einem Teil ihrer Länge nach oben hin als Griffstück verlängert ist.

14. Flechtkorb nach Anspruch 1, **dadurch gekennzeichnet, dass** sich auch bei maximaler Beladung der Innenschale (3) deren Unterseite (31) an der Stelle, wo sie auf dem nach oben gewölbten Abschnitt einer Rute des Bodenflechtwerkes (1) aufliegt, mit einem Krümmungsradius von wenigstens dem fünffachen Radius der Rute krümmt.

15. Flechtkorb nach einem der vorhergehenden Ansprüche, **dadurch gekennzeichnet, dass** an der Oberkante einer Schalenwand (32) mittels eines Filmscharniers schwenkbarer Deckel angeformt oder mittels eines anderen Scharniers ein separater Deckel schwenkbar befestigt ist.

16. Flechtkorb nach einem der vorhergehenden Ansprüche, **dadurch gekennzeichnet, dass** in die Unterseite (31) der Innenschale (3) Versteifungsprofile eingeformt sind, deren Oberfläche und deren Übergang zur Unterseite (31) in allen Bereichen einen Mindestwert des Krümmungsradius nicht unterschreitet.

17. Flechtkorb nach einem der vorhergehenden Ansprüche, **dadurch gekennzeichnet, dass** wenigstens eine Innenschale (3) aus
- Kunststoff oder
- Blech oder
- Metallfolie oder
- Pappe
ist.

18. Flechtkorb nach Anspruch 17, **dadurch gekennzeichnet, dass** der Kunststoff transparent ist.

19. Flechtkorb nach Anspruch 17, **dadurch gekennzeichnet, dass** der Kunststoff
- tiefgezogen oder
- spritzgegossen ist.

20. Flechtkorb nach Anspruch 17, **dadurch gekennzeichnet, dass** die Metallfolie einstückig ist.

21. Flechtkorb nach Anspruch 17. **dadurch gekennzeichnet, dass** die Pappe aus recycelten, ungebleichten Fasern besteht, und die Schaleninnenfläche mit einem Kunststoffüberzug versehen ist.

## Claims

1. Woven basket to hold foods and other goods with special hygiene requirements, comprising
- an approximately plate-shaped woven base (1) and
- woven walls (2), which are approximately perpendicular thereto, extending along at least one portion of the outer edge of the woven base (1),
**characterised in that**
- at least one inner shell (3) is inserted, which lies at its underside (3) on the woven base (1) and
- of which the shell walls (32) lie at least partly on the woven walls (2) and
- the inner shell (3) has a flat base surface and the inner surface of which is smooth and
- the material of the inner shell (3) is elastic and/or **in that** the woven walls (2) have flexible willow rods and
- the inner shell (3) forms a trough for catching liquids.

2. Woven basket according to claim 1, **characterised in that** a single inner shell is inserted, of which the shell walls (3) abut all woven walls (2), and cover at least the lower region thereof towards the inside.

3. Woven basket according to one of the preceding claims, **characterised in that** the shell walls (32) cover the entire surface of the woven walls (2).

4. Woven basket according to claim 3, **characterised in that**, at the upper edge of the shell walls (32), an additional, inwardly facing reinforcement is formed thereon.

5. Woven basket according to claim 3, **characterised in that**, at the upper edge of the shell walls (32), an additional edge fold, which faces outwardly beyond the edge of the woven wall (2), is formed thereon.

6. Woven basket according to one of the preceding claims, **characterised in that** the transitions from the underside (31) of the inner shell (3) to the lateral shell walls (32) and the transitions from one shell wall (32) to the adjacent shell walls (32) are continuous, and a minimum value for the radius of the curvature is maintained at every point of the transition surface.

7. Woven basket according to claim 3, **characterised in that** the minimum value of the radius of the curvature approximately corresponds to the radius of curvature of a fingertip of a human hand.

8. Woven basket according to one of the preceding claims, **characterised in that** the woven base (1) and the underside (31) of the inner shell (3) are rectangular, and woven walls (2) are connected to at least three of the four straight sections of the outer edge of the woven base (1).

9. Woven basket according to one of the preceding claims, **characterised in that** a plurality of inner shells (3) are inserted, which cover at least a large portion of the woven base (1).

10. Woven basket according to claims 5 and 6, **characterised in that**
- all inner shells (3) have the same dimensions and
- the length (11) and the width (12) of the woven base (1) are an even-numbered multiple of the shell length (35) and the shell width (34).

11. Woven basket according to one of the preceding claims, **characterised in that**, on at least one shell wall (32), at least one detent lug (33) is disposed, which is engaged between two rods of a woven wall (2).

12. Woven basket according to one of the preceding claims, **characterised in that**, in at least one shell wall (32),
- at least one outwardly facing convexity is formed and/or
- an outwardly facing elastic lug is integrally formed.

13. Woven basket according to one of the preceding claims, **characterised in that**, at least one shell wall (32) is extended upwardly on a portion of its length as a handle piece.

14. Woven basket according to claim 1, **characterised in that**, even under maximum loading of the inner shell (32), the underside (31) thereof, at the point at which it lies on the upwardly convex section of a rod of the woven base (1), is curved with a radius of curvature of at least five times the radius of the rod.

15. Woven basket according to one of the preceding claims, **characterised in that**, at the upper edge of a shell wall (32), covers that are pivotable by means of a film hinge are integrally formed or a separate cover is fastened by means of a different hinge, so as to be pivotable.

16. Woven basket according to one of the preceding claims, **characterised in that**, in the underside (31) of the inner shell (3), stiffening profiles are formed, the surface of which and the transition thereof to the underside (31), in all regions, do not fall below a minimum value of the radius of curvature.

17. Woven basket according to one of the preceding claims, **characterised in that** at least one inner shell (3) is made of
- plastic or
- sheet metal or
- metal foil or
- cardboard.

18. Woven basket according to claim 17, **characterised in that** the plastic is transparent.

19. Woven basket according to claim 17, **characterised in that** the plastic is
- thermoformed or
- injection molded.

20. Woven basket according to claim 17, **characterised in that** the metal foil is in one piece.

21. Woven basket according to claim 17, **characterised in that** the cardboard consists of recycled, unbleached fibres and the shell inner surface is provided with a plastic coating.

## Revendications

1. Panier tressé destiné à la réception de produits alimentaires et d'autres produits posant des exigences hygiéniques particulières, consistant en
• un tressage de fond (1) ayant à peu près la forme d'une plaque et
• en outre des parois tressées (2) à peu près verticales, qui courent au moins le long d'une partie du bord extérieur du tressage de fond (1), **caractérisé par le fait**
- **qu'**au moins une coque intérieure (3) est insérée, qui repose avec sa face inférieure (31) sur le tressage de fond 1 et
- dont les parois de la coque (32) reposent au moins en partie sur les parois tressées (2),
- la coque intérieure (3) présentant une surface de fond plane,
- dont la surface intérieure est lisse,
- le matériel de la coque intérieure (3) étant élastique et/ou les parois tressées (2) présentant des tiges d'osier flexibles,
- la coque intérieure (3) formant une cuve destinée à réceptionner des liquides.

2. Panier tressé selon la revendication 1, **caractérisé par le fait qu'**une seule coque intérieure (3) est insérée, dont les murs de paroi (32) reposent sur toutes les parois tressées (2) et recouvrent au moins leur zone inférieure vers l'intérieur.

3. Panier tressé selon une des revendications précédentes, **caractérisé par le fait que** les parois de coque (32) recouvrent toute la surface des parois tressées (2).

4. Panier tressé selon la revendication 3, **caractérisé par le fait qu'**un renforcement supplémentaire tourné vers l'intérieur est formé sur le bord supérieur des parois de coque (32).

5. Panier tressé selon la revendication 3, **caractérisé par le fait que**, sur le bord supérieur des parois de coque (32), est formé un chanfrein supplémentaire orienté vers l'extérieur en dépassant le bord de la paroi tressée (2).

6. Panier tressé selon une des revendications précédentes, **caractérisé par le fait que** les transitions de la face inférieure (31) de la coque intérieure (3) se font constamment vers les parois de coque (32) latérales, et les transitions d'une paroi de coque (32) vers les parois de coque voisines, une valeur minimale étant respectée pour le rayon de la courbure sur chaque point de la surface de transition.

7. Panier tressé selon la revendication 3, **caractérisé par le fait qu'**une valeur minimale de la courbure correspond à peu près au rayon de la courbure d'un bout de doigt d'une main humaine.

8. Panier tressé selon une des revendications précédentes, **caractérisé par le fait que** le tressage de fond (1) et la face inférieure (31) de la coque intérieure (3) sont carrés et sont reliés avec au moins trois des quatre sections droites du bord extérieur du tressage de fond (1) parois tressées (2).

9. Panier tressé selon une des revendications précédentes, **caractérisé par le fait que** plusieurs coques intérieures (3) sont insérées, qui couvrent au moins une grande partie du tressage de fond (1).

10. Panier tressé selon les revendications 5 et 6, **caractérisé par le fait que**
- toutes les coques intérieures (3) présentent des dimensions identiques,
- la longueur (11) et la largeur (12) du tressage de fond (1) sont un multiple entier de la longueur des coques (35) et de la largeur des coques (34).

11. Panier tressé selon une des revendications précédentes, **caractérisé par le fait qu'**au moins un tenon d'encliquetage (33), qui est encranté entre deux baguettes d'une paroi tressée (2), est attribué à au moins une paroi de coque (32).

12. Panier tressé selon une des revendications précédentes, **caractérisé par le fait que** dans au moins une paroi de coque (32)
- au moins un bombage tourné vers l'extérieur est formé et/ou
- une languette élastique tournée vers l'extérieur est formée.

13. Panier tressé selon une des revendications précédentes, **caractérisé par le fait qu'**au moins une paroi de coque (32) est prolongée sous la forme d'une pièce de poignée sur une partie de sa longueur vers le haut.

14. Panier tressé selon la revendication 1, **caractérisé par le fait que**, même lorsque la coque intérieure (3) est chargée au maximum, la face inférieure (31) de cette dernière est recourbée avec une courbure au moins égale à cinq fois le rayon de la baguette à l'endroit où elle repose sur la section courbée vers le haut d'une baguette du tressage de fond (1).

15. Panier tressé selon une des revendications précédentes, **caractérisé par le fait que** sur le bord supérieur d'une paroi de coque (32), un couvercle pivotable est formé au moyen d'une charnière de film ou bien un couvercle séparé est fixé de façon pivotable au moyen d'une autre charnière.

16. Panier tressé selon une des revendications précédentes, **caractérisé par le fait que** des profils de raidissement sont formés dans la face inférieure (31) de la coque intérieure (3), dont la surface et leur transition vers la face inférieure (31) ne dépassent pas, dans toutes les zones, une valeur minimale du rayon de courbure.

17. Panier tressé selon une des revendications précédentes, **caractérisé par le fait qu'**au moins une coque intérieure (3) est
- en plastique ou
- en tôle ou
- en film métallique ou
- en carton.

18. Panier tressé selon la revendication 17, **caractérisé par le fait que** le plastique est transparent.

19. Panier tressé selon la revendication 17, **caractérisé par le fait que** le plastique est
- embouti ou
- coulé par injection.

20. Panier tressé selon la revendication 17, **caractérisé par le fait que** le film métallique est en une pièce.

21. Panier tressé selon la revendication 17, **caractérisé par le fait que** le carton consiste en fibres recyclées non blanchies, la surface intérieure de la coque étant pourvue d'un revêtement en plastique.
